# EUROPÄISCHE PATENTANMELDUNG

(11) **EP 0 795 481 A1**
(43) Veröffentlichungstag der Anmeldung: **17.09.1997**
(21) Anmeldenummer: 97102760.2
(22) Anmeldetag: 20.02.1997
(51) Int. Cl.: B65D 25/32

(54) **Verschwenkbarer Griff eines Transportgefässes**

(30) Priorität: 16.03.1996 DE 29604907 U
(71) Anmelder: GIES GmbH & Co. Kunststoffwerk KG, D-36272 Niederaula (DE)
(72) Erfinder: Gies, Jakob, 36272 Niederaula (DE)
(74) Vertreter: WALTHER, WALTHER & HINZ Patentanwälte

(57) **Zusammenfassung**

Verschwenkbarer Griff eines Transportgefäßes, zum Beispiel eines Korbes oder eines Eimers, wobei der Griff (2) in aufgestellte Position zur Arretierung vertikal auslenkbar ist, und wobei hierbei am Gefäß (1) und am Griff (2) positive und negative Rastelemente (22 und 11, 12) ineinandergreifen.

## Beschreibung

Die Erfindung betrifft einen verschwenkbaren Griff eines Transportgefäßes, zum Beispiel eines Korbes oder eines Eimers.

Körbe oder Eimer sind nach dem Stand der Technik mit verschwenkbaren Griffen versehen. Nachteilig an den Körben oder Eimern mit einem derartigen verschwenkbaren Griff ist, daß bei ungleichmäßiger Belastung des Gefäßes, das Gefäß relativ zum Griff eine Stellung einnimmt, die den Transport stark einschränkt.

Der Erfindung liegt daher die Aufgabe zugrunde, einen verschwenkbaren Griff eines Transportgefäßes, beispielsweise eines Korbes oder eines Eimers, derart zugestalten, daß das Gefäß während des Transportes relativ zum Griff eine vorbestimmte Position einnimmt.

Die Aufgabe wird erfindungsgemäß dadurch gelöst, daß der Griff in aufgestellter Postion zur Arretierung vertikal auslenkbar ist, wobei jeweils am Gefäß und am Griff vorgesehene positive und negative Rastelemente ineinander greifen. Durch eine Arretierung des Griffes am Gefäß bei Transportstellung des Griffes, das heißt im wesentlichen bei vertikaler Ausrichtung des Griffes, wird erreicht, daß der Korb oder der Eimer auch bei ungleichmäßiger Belastung nicht mehr abkippt.

Im einzelnen ist vorgesehen, daß das Transportgefäß einen Lagerbock aufweist, und daß der Griff im Bereich des Lagerbockes zur Aufnahme durch den Lagerbock ein Verbindungselement besitzt, wobei der Lagerbock und das Verbindungselement positive und negative miteinander wirkende Rastelemente aufweisen.

Weiterhin besitzt das Verbindungselement vorteilhaft zwei Stege, die den Lagerbock klammerartig umfassen. Durch eine derartige klammerartige Erfassung des Lagerbockes durch ein mit zwei Stegen versehenes Verbindungselement wird eine höhere Stabilität der Befestigung des Griffes am Gefäß erzielt. Hierbei ist im einzelnen vorgesehen, daß der Lagerbock in seinem Randbereich einen in Richtung auf zumindest einen Steg des Verbindungselementes zuweisenden Bund aufweist, der im oberen Bereich eine Aussparung als negatives Rastelement besitzt, wobei das Verbindungselement das positive Rastelement aufweist, das derart gestaltet ist, daß es in Eingriff mit der Aussparung bringbar ist, und das an dem Bund anliegt. Hierbei ist das positive Rastelement nach Art eine T-Stückes ausgebildet, wobei im arretierten Zustand der Steg des T-Stückes an dem Bund anliegt, und die Stütze des T-Stückes in die Aussparung hineinragt.

Der eine erste Steg des Verbindungselementes besitzt eine Drehachse, die durch ein im Lagerbock angeordnetes, vertikal ausgerichtetes Langloch ragt und die mit dem anderen zweiten Steg, beispielsweise durch eine Schraube, in Verbindung steht. Diese Drehachse dient in Verbindung mit dem Langloch der Führung des Griffes bei der vertikalen Auslenkung zum Zwecke der Arretierung des Griffes.

Anhand der Zeichnung wird die Erfindung nachstehend beispielhaft näher erläutert.
- Figur 1: zeigt den Korb in einer perspektivischen Darstellung;
- Figur 2: zeigt die Einzelheit "X" in Vergrößerung.
- Figur 3: zeigt den Lagerbock in Alleinstellug;
- Figur 4: zeigt einen Schnitt durch den Griff und den Lagerbock.

Gemäß Figur 1 weist das insgesamt mit 1 bezeichnete Gefäß den damit verbundenen, schwenkbaren Griff 2 auf. Die Verbindung des schwenkbaren Griffes 2 mit dem Korb 1 ergibt sich aus den Figuren 2, 3 und 4. Gemäß den Figuren 2 und 4 ist der am Korb 1 befestigte Lagerbock insgesamt mit 10 bezeichnet. Der Lagerbock 10, der im wesentlichen kreisrund (Fig. 3) ausgebildet ist, weist zu beiden Seiten einen umlaufenden Bund 11 auf, der an seinem Scheitelpunkt eine Öffnung 12 besitzt. Mittig in dem Lagerbock 10 ist ein Langloch 13 vorgesehen, das vertikal nach oben stehend ausgerichtet ist. Der mit 2 bezeichnete Griff des Gefäßes 1 besitzt das insgesamt mit 20 bezeichnete Verbindungselement zur Verbindung des Lagerbockes mit dem Griff. Das Verbindungselement besteht aus zwei Stegen 21, die den Lagerbock zu beiden Seiten klammerartig erfassen. Jeder der Stege 21, der vorteilhaft eine eben solche Rundung aufweist wie der Lagerbock 10, weist auf seiner dem Lagerbock 10 zugewandten Seite ein postitives Rastelement 22 in Form eines T-Stückes auf, das einen Steg 22a und eine Stütze 22b besitzt. Die Stärke des als Rastelement ausgebildeten T-Stückes ist hierbei derart, daR es der Dicke des Bundes 11 auf einer Seite des Lagerbockes entspricht, wobei der Bund zu beiden Seiten des Lagerbockes 10 an diesem angeordnet ist. Mittig besitzt der Steg 21 die Drehachse 24, die durch das Langloch 13 des Lagerbockes 10 durchragt, wobei durch eine Schraube 25 die beiden Drehachsen der Stege 21 miteinander verbindbar sind.

Die Fixierung des Griffes 2 erfolgt nun derart, daß bei Verschwenken des Griffes in seine vertikaler Position, die Stütze 22b des positiven Rastelementes in die Öffnung 12 des Lagerbockes hineinläuft. Gleichzeitig bewegt sich die Achse 24 in dem Langloch 13 nach oben. In dieser arretierten Position stützt sich die Stütze 22b des positiven Rastelementes 22 seitlich an den Bundenden des Bundes 10 ab. Der Steg 22a des Rastelementes liegt hierbei an der Innenfläche des Bundes 11 an.

Um den Griff umlegen zu können, ist lediglich erforderlich, daß durch Druck von oben auf den Griff die Stütze 22b aus dem Bereich der Öffnung 12 des Bundes 11 hinausgelangt; alsdann kann der Griff umgelegt werden.

## Patentansprüche

1. Verschwenkbarer Griff eines Transportgefäßes, zum Beispiel eines Korbes oder eines Eimers,
**dadurch gekennzeichnet**, daß
der Griff (2) in aufgestellte Position zur Arretierung vertikal auslenkbar ist, wobei hierbei am Gefäß (1) und am Griff (2) positive und negative Rastelemente (22 und 11, 12) ineinandergreifen.

2. Verschwenkbarer Griff nach Anspruch 1,
**dadurch gekennzeichnet**, daß
daß das Gefäß (1) einen Lagerbock (10) aufweist, und daß der Griff (2) im Bereich des Lagerbockes (10) zur Aufnahme durch den Lagerbock (10) ein Verbindungselement (20) aufweist, wobei der Lagerbock (10) und das Verbindungselement (20) positive und negative miteinander wirkende Rastelemente (22 und 11, 12) aufweisen.

3. Verschwenkbarer Griff nach einem der veranstehenden Ansprüche,
**dadurch gekennzeichnet**, daß
das Verbindungselement (20) zwei Stege (21) aufweist, die den Lagerbock (10) klammerartig erfassen.

4. Verschwenkbarer Griff nach einem der voranstehenden Ansprüche,
**dadurch gekennzeichnet**, daß
der Lagerbock (10) in seinem Randbereich einen in Richtung auf zumindest einen Steg (21) des Verbindungselementes (20) weisenden Bund (11) besitzt, der im oberen Bereich eine Aussparung (12) als negatives Rastelement aufweist, wobei das Verbindungselement (20) ein positives Rastelement (22) aufweist, das derart gestaltet ist, daß es in Eingriff mit der Aussparung bringbar ist und an dem Bund (11) anliegt.

5. Verschwenkbarer Griff nach einem der voranstehenden Ansprüche,
**dadurch gekennzeichnet**, daß
das positive Rastelement (22) nach Art eines T-Stückes ausgebildet ist, wobei im arretierten Zustand der Steg (22b) des T-Stückes an dem Bund (11) anliegt und die Stütze (22a) des T-Stückes in die Aussparung (12] des Bundes (11) hineinragt.

6. Verschwenkbarer Griff nach einem der voranstehenden Ansprüche,
**dadurch gekennzeichnet**, daß
der Steg (21) eine Drehachse (24) aufweist, die durch ein im Lagerbock (10) angeordnete,s vertikal ausgerichtetes Langloch (13) ragt und mit dem anderen zweiten Steg (21) in Verbindung steht.
